# FASCICULE DE BREVET EUROPEEN

(11) **EP 1 600 570 B1**
(45) Date de publication et mention de la délivrance du brevet: **01.04.2009**
(21) Numéro de dépôt: 05291119.5
(22) Date de dépôt: 25.05.2005
(51) Int. Cl.: E04B 1/34, E04B 7/16

(54) **Abri à plusieurs éléments de toiture adjacents réglables**
Schutzraum mit mehreren verstellbaren angrenzenden Dachelementen
Shelter with several adjustable adjacent roof elements

(30) Priorité: 28.05.2004 FR 0405788
(43) Date de publication de la demande: 30.11.2005
(73) Titulaire: Société Dalo Frères, 78120 Rambouillet (FR)
(72) Inventeur: Dalo, Pietro, 28130 Maintenon (FR); Dalo, Jean, 91410 Roinville sur Dourdan (FR)
(74) Mandataire: Puiroux, Guy

(56) Documents cités:
- AU-B- 510 483
- FR-A- 1 424 142

## Description

La présente invention concerne un abri du type constitué notamment de plusieurs éléments de toiture adjacents qui sont maintenus par un bras horizontal excentré lié à un poteau vertical de maintien.

Le document AU 510 483 B divulgue un abri comprenant les caractéristiques du préambule de la revendication 1.

On connaît ainsi différents modèles d'abri de ce type qui comportent, suivant les applications que l'on souhaite en faire, de un à quatre éléments de toiture. La mise en oeuvre des abris de ce type rencontre un certain nombre de problèmes tant au niveau de la fabrication qu'à celui de la mise en oeuvre et qui proviennent, d'une part, de la difficulté d'assurer, de façon simple et efficace, un réglage des éléments de toiture en position les uns par rapport aux autres et, d'autre part, de la difficulté posée par l'évacuation des eaux de ruissellement, notamment tant au niveau de la jonction entre les éléments de toiture qu'à celui de l'évacuation globale de ces eaux. Concernant cette évacuation des eaux, FR-1 424 142 propose une charpente métallique comprenant des profilée creux dont le fond est en pente.

La présente invention a ainsi pour but de proposer un abri notamment à toiture multiple qui permette d'assurer de façon simple, facile efficace et peu onéreuse un positionnement rigoureux dé chaque élément de toiture de façon d'une part à rendre l'aspect de l'abri satisfaisant sur le plan de l'esthétique et d'autre part à assurer une évacuation efficace des eaux de ruissellement.

La présente invention a ainsi pour objet un abri du type constitué par au moins un élément de toiture polygonal maintenu en position par une extrémité d'un bras sensiblement horizontal dont l'autre extrémité est maintenue par un poteau vertical, **caractérisé en ce que** le bras est lié au poteau par des moyens de liaison aptes à permettre un ajustement de l'inclinaison du bras à la fois dans le sens vertical et dans le sens horizontal.

Afin d'assurer une évacuation efficace des eaux de pluie la base de l'élément de toiture pourra être pourvu d'une gouttière périphérique et le poteau vertical sera traversé par une conduite qui s'ouvre à sa partie supérieure sur un élément collecteur et qui est reliée par sa base à des moyens d'évacuation des eaux pluviales. De même l'élément de toiture sera disposé de telle façon que deux de ses côtés voisins convergent vers le centre du poteau et ce point de convergence se situera à un niveau légèrement inférieur à celui du reste de l'élément de toiture et constituera ainsi un « point bas » situé au-dessus des moyens collecteurs. Ce point bas comportera un orifice d'évacuation situé au droit de l'élément collecteur.

Par ailleurs l'extrémité interne du bras sera pourvue d'une platine verticale apte à être fixée sur le poteau au moyen de vis qui la traversent, l'inclinaison de cette platine, et donc du bras, dans le plan vertical et dans le plan horizontal par rapport au poteau étant fonction de la valeur d'enfoncement de cette platine sur les vis.

Suivant l'invention l'extrémité externe du bras assurera le maintien vertical d'un potelet qui assurera lui-même le maintien d'éléments triangulés constitués de trois éléments formant un triangle rectangle, à savoir un élément vertical parallèle et sensiblement de même longueur que le potelet, un élément horizontal qui forme une diagonale de l'élément de toiture et un élément relié à la partie supérieure du potelet à l'extrémité de l'élément horizontal ladite extrémité constituant un point d'ancrage d'un angle de l'élément de toiture.

Ces éléments triangulés seront préférentiellement pourvus de moyens de réglage aptes à autoriser un positionnement des points d'ancrage dans le sens vertical et dans le sens horizontal.

On décrira ci-après, à titre d'exemple non limitatif, une forme d'exécution de la présente invention, en référence au dessin annexé sur lequel :
La figure 1 est une vue en perspective et en coupe partielle d'un premier mode de mise en oeuvre de la présente invention.
La figure 2 est une vue de dessous en perspective du mode de mise en oeuvre de l'invention représenté sur la figure 1.
La figure 3 est une vue partielle en perspective d'un exemple de montage d'un bras sur le poteau support.
La figure 4 est une vue de détails à échelle agrandie du mode de mise oeuvre représenté sur la figure 3.
La figure 5 est une vue en perspective d'un détail de mise en oeuvre représenté sur les figures 3 et 4.
La figure 6 est une vue de côté à échelle agrandie d'un mode de mise en oeuvre de l'invention.
La figure 7 est une vue en perspective d'un mode de mise en oeuvre de l'invention comprenant une structure destinée au support de quatre éléments de toiture avant la mise en place de ces derniers sur la structure.
La figure 8 est une vue en perspective d'un détail des moyens support de l'élément de toiture.
La figure 9 est une vue de dessus montrant le détail des moyens de maintien des bras sur le poteau support.
La figure 10 est une vue de détails en perspective montrant le mode de fixation de la structure support de l'élément de toiture sur les bras.

On a représenté sur les figures un abri suivant l'invention qui est composé de deux éléments de toiture dont la base est en forme de carré.

Cet abri est ainsi constitué d'un poteau support vertical 1 de la partie supérieure duquel partent deux bras horizontaux de maintien 3. Chacun des bras 3 supporte un potelet vertical 5 sur lequel sont fixés trois éléments triangulés 35, les extrémités de ces éléments triangulés constituant des points d'ancrage des angles inférieurs d'une toiture 9 et comportent à cet effet des éléments de fixation 6.

Le poteau 1 est constitué d'un élément tubulaire qui est relié par sa base à un massif d'ancrage 10 prévu dans le sol.

Suivant l'invention, et ainsi que représenté sur les figures 3 et 4, le bras horizontal 3 est relié au poteau support 1 par des moyens permettant de réaliser son ajustement en position, à savoir dans le plan vertical (flèche V) et dans le plan horizontal (flèche H). A cet effet, la partie supérieure du poteau 1 est pourvue de deux platines horizontales 16, 18 qui sont fixées sur celui-ci par tout moyen, et notamment par exemple, par des moyens de soudure, et la partie extrême du bras 3 est pourvue quant à elle d'une platine verticale 19 qui est rigidifiée sur le bras 3 au moyen de deux goussets 21. Les platines 16 et 18 sont percées de trous horizontaux filetés dans lesquels viennent prendre place des goujons 23 qui traversent la platine verticale 19, cette dernière étant maintenue sur chaque goujon par deux écrous 22. On comprend ainsi qu'en fonction de la position de ces écrous 22 sur les goujons 23, il est possible d'incliner plus ou moins l'axe uu' du bras 3 d'un angle α par rapport à l'axe transversal xx' des platines 16 et 18, ainsi que représenté sur la figure 9. Le positionnement de ces écrous 23 permet également d'incliner la platine 19 d'un angle 90°-β plus ou moins important par rapport à l'axe vertical zz' du poteau 1.

On comprend ainsi que, grâce à ce dispositif particulièrement simple à mettre en oeuvre, l'utilisateur a la possibilité d'assurer le réglage du bras 3 dans une certaine amplitude angulaire aussi bien verticalement qu'horizontalement, par rapport à une position de référence.

Un tel mode de mise en oeuvre est particulièrement intéressant dans le cas où le dispositif est constitué de plusieurs éléments de toiture 9, soit deux éléments de toiture ainsi que représenté sur les figures 1 et 2, ou quatre éléments de toiture ainsi que représenté sur les figures 6 et 7. On a ainsi figuré sur celle-ci, en traits pointillés, les positionnements relatifs possibles des éléments de toiture par rapport à leur position de référence.

Les éléments de toiture 9 peuvent être constitués d'une armature légère, par exemple une armature tubulaire 13 revêtue d'une toile tendue 14, ou être constituée au contraire d'une couverture rigide réalisée dans une matière plastique moulée.

Suivant l'invention, la périphérie des éléments de toiture est pourvue d'une gouttière 25 qui est destinée à recueillir les eaux de ruissellement et conduire celles-ci vers une évacuation. Ainsi que représenté sur les figure 3 et 4, le poteau vertical 1 est traversé par un tube 30 se terminant à sa partie supérieure par un collecteur 32 en forme d'entonnoir qui est enfilé à l'intérieur du poteau support 1 et qui est destiné à recueillir les eaux de ruissellement et à les conduire, au travers de celui-ci par une conduite 33 vers des conduites de récupération raccordées à des égouts d'évacuation d'eaux pluviales.

Le dispositif de réglage suivant la présente invention est particulièrement intéressant dans une telle application car il permet de régler de façon précise l'inclinaison des éléments de toiture de façon à faire converger vers le collecteur 32 deux gouttières 25 voisines de chaque élément de toiture 9, de façon à amener les eaux pluviales dans une partie basse de la gouttière 25 percée d'un orifice de sortie 36 situé au droit du collecteur 32.

Suivant l'invention, les éléments de toiture 9 sont maintenus à chacun de leurs angles. Ce maintien est assuré au moyen du potelet 5 qui est fixé à l'extrémité libre du bras 3, ce potelet assurant le maintien de trois éléments triangulés 35 qui ont la forme d'un triangle rectangle, à savoir un petit côté 35a qui s'étend verticalement et parallèlement au potelet 5, un autre côté 35b qui s'étend horizontalement, et un troisième côté 35c constituant l'hypoténuse de ce triangle rectangle. Ces éléments triangulés 35 sont distribués suivant les diagonales de l'élément de toiture 9 et comportent à leurs trois extrémités les éléments de fixation 6 assurant le maintien de la base de trois des quatre angles des éléments de toiture 9. Le quatrième angle vient, quant à lui, se fixer sur un élément de fixation 6' qui est disposé sur le bras 3.

Suivant l'invention, chacune des extrémités libres de l'élément triangulé 35 pourvu des moyens de fixation 6 est en mesure de se déplacer à la fois dans un plan horizontal et également dans un plan vertical. A cet effet, le potelet 5 qui a préférentiellement la forme d'un cylindre de section droite carrée, est pourvu à sa partie supérieure et à sa partie inférieure de deux platines 38,39. La platine supérieure 38 recevant la partie supérieure de l'élément triangulé 35 et la partie inférieure de celui-ci (figure 10) est réglable en distance avec le potelet 5 de façon que cet élément triangulé puisse effectuer un mouvement de pivotement autour de sa fixation supérieure sur la platine 38 et ceci en réglant la distance e séparant la base du côté 35a du potelet 5. A cet effet, le côté 35a est traversé d'une tige fileté 40 dont une extrémité est pourvue d'une pièce 42 à 90° qui vient en appui sur l'angle 5' du potelet 5, deux écrous 44 permettant d'assurer le réglage de la distance e et une fois celui-ci effectué, la fixation.

Les différents moyens de réglage dont sont pourvus les éléments de maintien de l'élément de toiture permettent une mise en place de ces derniers qui est à la fois rapide et pratique, et permet d'assurer un réglage rigoureux des gouttières recueillant les eaux pluviales pour les conduire au centre du poteau 3 à partir duquel elles sont ensuite évacuées vers des moyens de collecte des eaux pluviales. Mais on pourrait bien entendu suivant l'invention faire appel à tout autre moyen de réglage.

## Revendications

1. Abri constitué par au moins un élément de toiture polygonal (9), un bras (3) sensiblement horizontal et un poteau vertical (1), ledit au moins un élément de toiture polygonal (9) étant maintenu en position par une extrémité dudit bras (3) sensiblement horizontal dont l'autre extrémité est maintenue par ledit poteau vertical (1), **caractérisé en ce que** le bras (3) est lié au poteau (1) par des moyens de liaison (19,22,23) aptes à permettre un ajustement de l'inclinaison du bras (3) à la fois dans le sens vertical et dans le sens horizontal.

2. Abri suivant la revendication 1, **caractérisé en ce que** la base de l'élément de toiture (9) est pourvue d'une gouttière périphérique (25).

3. Abri suivant l'une des revendication précédentes, **caractérisé en ce que** le poteau vertical (1) est traversé par une conduite (30), qui s'ouvre à sa partie supérieure sur un élément collecteur (32), et qui est reliée par sa base à des moyens d'évacuation des eaux pluviales.

4. Abri suivant l'une des revendications 1 ou 2, **caractérisé en ce que** l'élément de toiture (9) est disposé de telle façon que deux de ses côtés voisins convergent vers le centre du poteau (1).

5. Abri suivant les revendications 3 et 4, **caractérisé en ce que** le point de convergence des deux côtés adjacents de l'élément de toiture (9) se situe à un niveau légèrement inférieur à celui du reste de l'élément de toiture et constitue ainsi un «point bas» situé au-dessus des moyens collecteurs (32).

6. Abri suivant la revendication 5, **caractérisé en ce que** le point bas comporte un orifice (36) d'évacuation situé au droit de l'élément collecteur (32).

7. Abri suivant l'une des revendications précédentes, **caractérisé en ce que** l'extrémité interne du bras (3) est pourvue d'une platine verticale (19) apte à être fixée sur le poteau (1) au moyen de vis (22) qui la traversent, l'inclinaison de cette platine (19), et donc du bras (3), dans le plan vertical et dans le plan horizontal étant fonction de la valeur d'enfoncement de cette platine (19) sur les vis (22).

8. Abri suivant l'une des revendications précédentes, **caractérisé en ce que** l'extrémité externe du bras (3) assure le maintien vertical d'un potelet (5)qui assure lui-même le maintien d'éléments triangulés (35)constitués de trois éléments formant un triangle rectangle, à savoir un élément vertical (35a) parallèle et sensiblement de même longueur que le potelet (5), un élément horizontal (35b) qui forme une diagonale de l'élément de toiture (9) et un élément (35c) reliant la partie supérieure du potelet (5) à l'extrémité de l'élément horizontal (35b), ladite extrémité constituant un point d'ancrage (6)d'un angle de l'élément de toiture (9).

9. Abri suivant la revendication 8, **caractérisé en ce que** les éléments triangulés sont pourvus de moyens de réglage aptes à autoriser un positionnement des points d'ancrage (6) dans le sens vertical et dans le sens horizontal.

## Claims

1. A shelter composed of at least one polygonal roof element (9), one substantially horizontal arm (3), and one vertical pole (1), with said at least one polygonal roof element (9) being held in position by one end of said substantially horizontal arm (3), whose other end is held in position by said vertical pole (1), **characterised in that** the arm (3) is connected to the pole (1) by connecting means (19, 22, 23) that are designed to allow adjustment of the slope of the arm (3) in both the vertical direction and the horizontal direction.

2. A shelter according to claim 1, **characterised in that** the base of the roof element (9) is fitted with a peripheral gutter (25).

3. A shelter according to one of the previous claims, **characterised in that** the vertical pole (1) is traversed by a conduit (30) that opens at its upper part into a collecting element (32), and which is connected at its base to means for the removal of rainwater.

4. A shelter according to one of claims 1 or 2, **characterised in that** the roof element (9) is positioned so that two of its adjacent sides converge toward the centre of the pole (1).

5. A shelter according to claims 3 and 4, **characterised in that** the point of convergence of the two adjacent sides of the roof element (9) is located at a slightly lower level than that of the rest of the roof element, and thus constitutes a "low point", located below the collecting means (32).

6. A shelter according to claim 5, **characterised in that** the low point includes a drainage orifice (36) located in line with the collecting element (32).

7. A shelter according to one of the previous claims, **characterised in that** the inner end of the arm (3) is fitted with a vertical plate (19) that is designed to be fixed onto the pole (1) by means of screws (22) that pass through it, where the slope of this plate (19), and therefore of the arm (3), in the vertical plane and in the horizontal plane, is a function of the extent to which this plate (19) is pressed inward by the screws (22).

8. A shelter according to one of the previous claims, **characterised in that** the outer end of the arm (3) provides the vertical support for a small post (5), which itself provides support for triangular elements (35) composed of three elements forming a triangle-rectangle, namely a vertical element (35a) that is parallel to and substantially of the same length as the small post (5), a horizontal element (35b) which forms a diagonal of the roof element (9), and an element (35c) that connects the upper part of the small post (5) to the end of the horizontal element (35b), with said end constituting an anchor point (6) for one corner of the roof element (9).

9. A shelter according to claim 8, **characterised in that** the triangular elements are equipped with adjustment means that are designed to enable positioning of the anchor points (6) in the vertical direction and in the horizontal direction.

## Patentansprüche

1. Schutzunterstand, bestehend aus mindestens einem polygonalen Bedachungselement (9), einem im Wesentlichen horizontalen Arm (3) und einem vertikalen Pfosten (1), wobei das mindestens eine polygonale Bedachungselement (9) mittels eines Endes des im Wesentlichen horizontalen Arms (3) in Position gehalten wird, dessen anderes Ende durch den vertikalen Pfosten (1) gehalten wird, **dadurch gekennzeichnet, dass** der Arm (3) mit dem Pfosten (1) durch Verbindungseinrichtungen (19, 22, 23) verbunden ist, die geeignet sind, eine Einstellung der Neigung des Arms (3) sowohl in vertikaler Richtung als auch in horizontaler Richtung zu ermöglichen.

2. Schutzunterstand nach Anspruch 1, **dadurch gekennzeichnet, dass** die Basis des Bedachungselementes (9) mit einer am Umfang befindlichen Regenrinne (25) versehen ist.

3. Schutzunterstand nach einem der vorhergehenden Ansprüche, **dadurch gekennzeichnet, dass** der vertikale Pfosten (1) von einer Rohrleitung (30) durchzogen ist, die an ihrem Oberteil in ein Sammelelement (32) einmündet und die an ihrer Basis mit Regenwasser-Ablaufeinrichtungen verbunden ist.

4. Schutzunterstand nach einem der Ansprüche 1 oder 2, **dadurch gekennzeichnet, dass** das Bedachungselement (9) derart angeordnet ist, dass seine benachbarten Seiten zur Mitte des Pfostens (1) hin konvergieren.

5. Schutzunterstand nach den Ansprüchen 3 und 4, **dadurch gekennzeichnet, dass** der Konvergenzpunkt der beiden benachbarten Seiten des Bedachungselementes (9) sich auf einem Niveau befindet, das geringfügig unterhalb des Niveaus des übrigen Bedachungselementes liegt und somit einen "tiefen Punkt" darstellt, der sich oberhalb der Sammeleinrichtungen (32) befindet.

6. Schutzunterstand nach Anspruch 5, **dadurch gekennzeichnet, dass** der tiefe Punkt eine Ablauföffnung (36) aufweist, die sich direkt gegenüber dem Sammelelement (32) befindet.

7. Schutzunterstand nach einem der vorhergehenden Ansprüche, **dadurch gekennzeichnet, dass** das innere Ende des Arms (3) mit einer vertikalen Platte (19) versehen ist, die geeignet ist, am Pfosten (1) mittels Schrauben (22), die sich durch diesen durch erstrecken, befestigt zu werden, wobei die Neigung dieser Platte (19), und somit des Arms (3), in vertikaler Ebene und in horizontaler Ebene eine Funktion des Eindringwertes dieser Platine (19) auf den Schrauben (22) ist.

8. Schutzunterstand nach einem der vorhergehenden Ansprüche, **dadurch gekennzeichnet, dass** das äußere Ende des Arms (3) für ein Vertikalhalten eines Pföstchens (5) sorgt, das seinerseits für das Halten von dreieckförmig angeordneten Elementen (35) sorgt, wobei diese aus drei Elementen bestehen, welche ein rechtwinkliges Dreieck bilden, und zwar einem vertikalen Element (35a), das parallel und im Wesentlichen von gleicher Länge wie das Pföstchen (5) ist, einem horizontalen Element (35b), das eine Diagonale des Bedachungselementes (9) bildet, und einem Element (35c), welches den oberen Teil des Pföstchens (5) mit dem Ende des horizontalen Elementes (35b) verbindet, wobei dieses Ende einen Verankerungspunkt (6) eines Winkels des Bedachungselementes (9) darstellt.

9. Schutzunterstand nach Anspruch 8, **dadurch gekennzeichnet, dass** die dreieckförmig angeordneten Elemente mit Einstelleinrichtungen versehen sind, die geeignet sind, eine Positionierung der Verankerungspunkte (6) in vertikaler Richtung und in horizontaler Richtung zu gestatten.
